# EUROPÄISCHE PATENTSCHRIFT

(11) **EP 1 371 430 B1**
(45) Veröffentlichungstag und Bekanntmachung des Hinweises auf die Patenterteilung: **17.01.2007**
(21) Anmeldenummer: 03010747.8
(22) Anmeldetag: 14.05.2003
(51) Int. Cl.: B21D 5/08

(54) **Verfahren und Vorrichtung zum Herstellen eines Hohlprofils**
Method and apparatus for the manufacturing of a hollow profile
Procédé et dispositif de fabrication d'un profil creux

(30) Priorität: 14.06.2002 DE 10226517
(43) Veröffentlichungstag der Anmeldung: 17.12.2003
(73) Patentinhaber: Dreistern-Werk Maschinenbau GmbH & Co. KG, 79650 Schopfheim (DE)
(72) Erfinder:
(74) Vertreter: Kaiser, Magnus

(56) Entgegenhaltungen:
- EP-A- 1 210 998
- BE-A- 629 428
- DE-A- 10 011 755
- US-A- 3 783 498
- US-A- 4 558 577

## Beschreibung

Die Erfindung betrifft ein Verfahren und eine Vorrichtung zum Herstellen eines Hohlprofils mit einem über dessen Länge variierenden Querschnitt nach den Oberbegriffen der Ansprüche 1 und 12.

Im Gegensatz zu Hohlprofilen mit gleichbleibendem Querschnitt werden Hohlprofile der eingangs genannten Art nicht in einem kontinuierlichen Arbeitsprozess hergestellt. Vielmehr werden zunächst nahtlos oder auch geschweißt gefertigte Rund- oder Viereckrohre in gewünschter Länge hergestellt. Diese werden dann im Innenhochdruck-Umformverfahren in Hohlprofile umgeformt, deren Querschnitt nicht konstant bleibt, sondern sich entlang der Längsachse des Hohlprofils ändert.

Dieses Herstellungsverfahren nach dem Stand der Technik für Hohlprofile der eingangs genannten Art ist also kein kontinuierliches Verfahren, sondern die Werkstücke müssen stückweise in ihre endgültige Form umgeformt werden.

Dementsprechend ist der Verfahrensschritt des Innenhochdruck-Umformens maßgeblich mit an den Produktionskosten beteiligt, da das Handling von Werkstücken, die Stück für Stück umgeformt werden, auch unter Einsatz von Industrierobotern recht aufwendig ist.

Der vorliegenden Erfindung liegt daher die Aufgabe zugrunde, ein Verfahren und eine Vorrichtung zur Herstellung eines Hohlprofils mit einem über dessen Länge variierenden Querschnitt vorzuschlagen, mit dem bzw. mit der die Produktion von solchen Hohlprofilen schneller und effizienter, und damit kostengünstiger wird.

Diese Aufgabe ist mit einem Verfahren nach dem beigefügten Patentanspruch 1 und mit einer Vorrichtung nach dem beigefügten Patentanspruch 12 gelöst.

Die Erfindung beruht also auf der Erkenntnis, dass auch Hohlprofile mit variierendem Querschnitt kontinuierlich hergestellt werden können, und zwar mit einer Profiliermaschine, die mehrere, in Linie hintereinander angeordnete Umformstationen mit Rollformwerkzeugen sowie eine Schweißstation umfasst.

Das Prinzip einer solchen Profiliermaschine ist an sich beispielsweise aus der DE 198 34 400 C1 der Anmelderin bekannt. Die dort beschriebene Profiliermaschine weist eine Mehrzahl von Umformstationen auf, in denen jeweils paarweise zusammenwirkende Rollformwerkzeuge zum stufenweisen Umformen eines Metallbandes in einem kontinuierlichen Umformprozess angetrieben oder freilaufend in Gestellen gelagert sind. Das zu einem Hohlprofil umgeformte Metallband durchläuft dann anschließend eine in Linie angeordnete Schweißstation, in der die zusammengebogenen Ränder des Metallbands stumpf miteinander verschweißt werden. Diese an sich bekannte Profiliermaschine ist durch den kontinuierlichen Herstellungsprozess sehr effizient und ermöglicht die kostengünstige Massenherstellung von Hohlprofilen. Allerdings erfordert eine Änderung des Profilquerschnittes eine komplette Umrüstung der Maschine auch dann, wenn die Rollformwerkzeuge in ihren Gestellen verstellbar sind. Ein kontinuierliches Herstellen eines Hohlprofils mit variierendem Querschnitt, wie nach der Erfindung vorgesehen, war im Stand der Technik mit Profiliermaschinen, wie sie aus der DE 198 34 400 C1 bekannt sind, jedenfalls ausgeschlossen.

Eine weitere Profiliermaschine ist an sich aus dar US-A-4,558,577 bekannt. Dort werden offene profile, die eine in Längsrichtung variierende Breite besitzen, durch Rollumformen aus einem Metallband mit in Längsrichtung variierender Breite hergestellt. Diese Vorrichtung umfasst Rollformwerkzeuge, deren Position und Neigung während des Umformvorgangs verändert werden können, um die offenen Profile mit variierender Breite und dennoch konstant bleibenden Seitenwandhöhen kontinuierlich formen zu können.

Wie bereits erwähnt, geht die vorliegende Erfindung entgegen der bisherigen Möglichkeiten vom zentralen Gedanken aus, dass unter bestimmten Voraussetzungen auch ein Hohlprofil mit einem über dessen Länge variierenden Querschnitt auf einer entsprechend angepassten Profiliermaschine mit Rollformwerkzeugen hergestellt werden kann, und zwar indem zunächst ein erstes Metallband mit einer über dessen Länge variierenden Breite in den Rollformwerkzeugen zu einem offenen Profil umgeformt wird, danach ein zweites Metallband auf die die offene Seite des offenen Profils begrenzenden Kanten aufgelegt wird, und schließlich das zweite Metallband mit dem offenen Profil zu einem Hohlprofil verschweißt wird. Das Hohlprofil wird also nicht aus einem einzigen Metallband, sondern aus zwei Metallbändern hergestellt, wobei zumindest das erste Metallband entsprechend dem gewünschten Querschnittverlauf des fertigen Hohlprofils in seiner Breite variiert, also nicht wie üblich mit parallel verlaufenden Kanten versehen ist. Das Umformen des ersten Metallbandes erfolgt nicht vollständig bis zu einem Hohlprofil, was aufgrund von dessen variierender Breite im allgemeinen auch nicht möglich sein wird, sondern durch Aufschweißen eines zweiten Metallbandes auf die "Lücke" des durch Rollumformung hergestellten offenen Profils. Zweckmäßigerweise erfolgt das Rollumformen und das Verschweißen in einem kontinuierlichen Prozess, indem die erfindungsgemäßen Verfahrensschritte in Linie hintereinander durchgeführt werden.

Das verwendete erste Metallband muss nicht unbedingt beidseitig symmetrisch verlaufende Kanten aufweisen; es ist beispielsweise möglich, nur eine Seite des Metallbandes mit einer von einer Geraden verschiedenen Kante zu versehen, so dass durch das Aufschweißen des zweiten Metallbandes auf diese "variierende" Kante der gewünschte variierende Querschnittverlauf herstellbar ist. Meist wird es jedoch sinnvoll sein, ein mehr oder weniger U-förmiges Profil mit symmetrisch in ihrer Höhe variierenden Seitenwangen einzuformen, auf das als Deckblech das zweite Metallband aufgeschweißt wird. Hierdurch ergibt sich dann ein Hohlprofil mit dem erwünschten Querschnittverlauf.

Die Erfindung macht also die Effizienz und Produktionsgeschwindigkeit einer Profiliermaschine mit Rollformwerkzeugen auch zur Produktion eines Hohlprofils mit variierendem Querschnitt erstmals nutzbar. Die sich hierdurch insbesondere bei einer Massenproduktion ergebenden Kostenvorteile liegen auf der Hand.

Das Verschweißen wird vorzugsweise mit einer Laser-Schweißanlage vorgenommen, die ein punktgenaues Schweißen mit hoher örtlicher Variabilität des Wirkungsortes ermöglicht. Die Laserstrahlung wird hierbei vorzugsweise im wesentlichen senkrecht zu Längsachse des offenen Profils auf die Kontaktbereiche zwischen dem offenen Profil und dem zweiten Metallband gerichtet. Hierdurch kann die Laserstrahlung mit relativ geringer Intensität dennoch auf den gesamten zu verschweißenden Kontaktbereich einwirken.

Da erfindungsgemäß Hohlprofile hergestellt werden, deren Querschnitt nicht konstant bleibt, ist es ganz besonders vorteilhaft, wenn die Schweißvorrichtung so ausgestaltet ist, dass deren Wirkungsort lageveränderlich ist; denn nur dann kann der Schweißkopf oder können die Schweißköpfe einem mehr oder weniger wellenförmigen Verlauf der zu verschweißenden Kanten beim kontinuierlichen Transport des Profils durch die Schweißstation nachgeführt werden, wodurch sich aufwendige Mechanismen erübrigen, die sicherstellen würden, dass die herzustellende Schweißnaht immer exakt am entsprechenden Schweißkopf geradlinig vorbeigeführt wird.

Die entsprechende Ausgestaltung der Schweißstation mit einer hinsichtlich ihres Wirkungsortes lageveränderlichen Schweißvorrichtung umfasst erfindungsgemäß auch eine Abtasteinrichtung zur Erkennung der aktuellen Lage von mindestens einer der Kontaktstellen zwischen dem offenen Profil und dem zweiten Metallband. Diese Abtasteinrichtung kann insbesondere elektronisch, optisch oder mechanisch ausgebildet sein, wobei sie zweckmäßigerweise die Schweißvorrichtung so steuert, dass deren Wirkungsort immer genau auf die zu verschweißenden Kanten gerichtet ist, unabhängig von deren beim Transport des Hohlprofils sich verändernden momentanen Lage in der Schweißstation. Es kann hierbei für jede herzustellenden Schweißnaht eine Abtasteinrichtung vorgesehen sein; bei U-förmigen Profilen mit nach oben wellenförmigen Seitenwangen, die rechts und links in ihrer Form übereinstimmen, ist es beispielsweise auch möglich, nur eine Abtasteinrichtung für beide herzustellenden Schweißnähte zu verwenden, auch wenn in diesem Fall vorzugsweise zwei Schweißköpfe, die rechts und links des Hohlprofils angeordnet sind, verwendet werden.

Besonders zuverlässig, robust und einfach zu realisieren ist eine mechanische Abtasteinrichtung zur Steuerung der Bewegung der Schweißvorrichtung: Es kann insbesondere vorgesehen sein, eine Rolle zu verwenden, die auf dem auf das offene Profil aufgelegten zweiten Metallband abrollt und hierdurch den aktuellen Verlauf der zu verschweißenden Kante erkennt und an die Schweißvorrichtung weitergibt.

Eine solche Rolle hat den zusätzlichen Vorteil, dass mit ihr auf einfachste Weise die Relativgeschwindigkeit zwischen den zu verschweißenden Kanten und der Schweißvorrichtung detektiert werden kann, wobei diese Größe vorzugsweise zur Regelung der Schweißleistung verwendet wird. Wie unmittelbar einleuchtet, wird die Relativgeschwindigkeit zwischen der zu verschweißenden Kante und der Schweißvorrichtung dann größer, wenn diese Kante nicht geradlinig durch die Schweißstation läuft, sondern von der Längsachse des Hohlprofils abweicht, so dass der Schweißkopf oder die Schweißköpfe eine senkrecht zur Vorschubrichtung des Profils verlaufende Bewegung machen müssen.

Das zweite Metallband wird bevorzugt mittels einer Führungsrolleneinrichtung auf das offene Profil aufgelegt, so dass es ohne weiteres auf den mehr oder weniger wellenförmigen Verlauf der zu verschweißenden Ränder bzw. Kanten des offenen Profils bündig aufgelegt werden kann. Ein weiterer großer Vorteil der vorliegenden Erfindung ergibt sich dann dadurch, dass eine solche Führungsrolleneinrichtung gleichzeitig als Abtasteinrichtung dienen kann, und zwar mit oder ohne Steuerung der Schweißleistung. Hierzu kann beispielsweise eine federbelastete Führungsrolleneinrichtung vorgesehen sein, die die Verstellung einer senkrecht zur Längsachse des Profils verstellbaren Schweißvorrichtung steuert. Besonders einfach wird dies, wenn ein oder mehrere Schweißköpfe der Schweißvorrichtung direkt auf der Führungsrolleneinrichtung befestigt sind. Dies führt zu einer besonders einfachen und kompakten Schweißstation für Hohlprofile mit variierenden Querschnitten.

Weitere Vorteile ergeben sich beim erfindungsgemäßen Verfahren, wenn für das erste und das zweite Metallband unterschiedliche Materialien verwendet werden. Es ergibt sich so eine Art Verbund-Hohlprofil mit variierendem Querschnitt, das hinsichtlich seiner Stabilität und Gewichtsverteilung bisher unbekannte Möglichkeiten bietet.

Das zweite Metallband kann vor dem Auflegen auf das offene Profil auch mit Stanzungen und/oder Aufbiegungen versehen werden. Diese Weiterbildung des erfindungsgemäßen Verfahrens ermöglicht also, Funktionselemente eines fertigen Hohlprofils gleich bei dessen Produktion auf einfachste Weise anzubringen, ohne das fertige Hohlprofil nochmals entsprechend bearbeiten zu müssen.

Ein Ausführungsbeispiel der Erfindung wird im Folgenden anhand der beigefügten Zeichnungen näher beschrieben und erläutert. Es zeigen:
- Figur 1: eine schematische Seitenansicht einer erfindungsgemäßen Vorrichtung;
- Figur 2: eine schematische Ansicht einer Schweißstation zur Verwendung bei der vorliegenden Erfindung;
- Figur 3: ein erfindungsgemäß hergestelltes Hohlprofil.

Figur 1 zeigt in einer schematischen Seitenansicht den Aufbau eines Ausführungsbeispiels der erfindungsgemäßen Vorrichtung: Ein erstes, in der Breite variierendes Metallband 1 und ein zweites, in üblicher Weise mit parallelen Längskanten versehenes Metallband 2 werden von einer ersten Abwickelhaspel 3 und einer zweiten Abwickelhaspel 4 für den kontinuierlichen Herstellungsprozess abgenommen. Das erste Metallband 1 durchläuft eine Umformanlage 5 mit fünf hier dargestellten Gestellen 6, in denen jeweils ein zusammenwirkendes Paar von angetriebenen oder freilaufenden Rollformwerkzeugen 9 ein stufenweises Umformen des ersten Metallbandes 1 in ein offenes Profil 7 bewirken. Das zweite Metallband 2 wird an den Rollformwerkzeugen 9 vorbeigeführt und zusammen mit dem eingeformten offenen Profil 7 durch eine Schweißstation 8 transportiert. Dort wird, wie unten näher beschrieben, das zweite Metallband 2 auf die offene Seite des Profils 7 bündig aufgelegt und mit diesem verschweißt. Anschließend an die Schweißstation 8 werden nochmals zwei Gestelle mit Rollformwerkzeugen 9 durchlaufen, um das in der Schweißstation 8 hergestellte Hohlprofil zu richten. Das diese Richtstation verlassende fertige Hohlprofil 11, das erfindungsgemäß einen über dessen Länge variierenden Querschnitt aufweist, wird anschließend in einer Trennmaschine 10 mit mitlaufender Schere 12 auf die gewünschte Länge abgelängt.

Wie anhand Figur 1 gut zu erkennen ist, handelt es sich beim erfindungsgemäßen Verfahren also um ein kontinuierliches Verfahren, mit dem eine kostengünstige und schnelle Massenproduktion von Profilen mit variierendem Querschnitt möglich ist.

Figur 2 zeigt in rein schematischer Darstellung die wichtigsten Funktionselemente der Schweißstation 8. Das offene Profil 7, das als U-förmiges Profil mit einer flächigen, von parallel verlaufenden Kanten begrenzten Basis 13 und zwei Seitenwangen 14 eingeformt ist, deren obere Begrenzungskanten 15 einen rechts und links identischen wellenförmigen Verlauf aufweisen, wird mittels einer angetriebenen, in einem Gestell 16 gelagerten Führungsrolle 17 kontinuierlich durch die Schweißstation geführt, wobei das zweite Metallband 2 bündig auf die Kanten 15 aufgelegt und mittels einer Führungsrolleneinrichtung 18 zum Verschweißen positioniert wird. Die Führungsrolleneinrichtung 18 ist nicht angetrieben und wird mittels zweier Federn 19 gegen das zweite Metallband 2 vorgespannt, so dass sie im Zusammenspiel mit der Führungsrolle 17 für ein sauberes Anliegen des zweiten Metallbandes 2 auf den Kanten 15 des offenen Profils 7 sorgt.

Die Kontaktfläche zwischen dem Profil 7 und dem zweiten Metallband 2 wird also durch die untere Oberfläche des zweiten Metallbandes 2 definiert, so dass die momentane Lage der vorderen Rollen 20 der Führungsrolleneinrichtung jeweils den genauen Ort der herzustellenden Schweißnaht repräsentieren. Diese Rollen 20 nehmen außerdem die momentane Gesamtgeschwindigkeit des zweiten Metallbandes 2 und somit der Kante 15 des Profils 7 auf, die sich aus der Vorschubgeschwindigkeit des Profils 7 und der senkrecht zur Längsachse des Profils 7 verlaufenden Bewegung der Führungsrolleneinrichtung 18 zusammensetzt. Die Rotationsgeschwindigkeit der Rollen 20 wird zur Regelung der Schweißleistung verwendet.

Stirnseitig an den vorderen Rollen 20 der Führungsrolleneinrichtung 18 sind ein erster und ein zweiter Schweißkopf 21, 22 an der Achse der Rollen 20 befestigt, welche jeweils einen Laserstrahl auf den Kontaktbereich zwischen der Kante 15 des Profils 7 und dem Metallband 2 fokussieren. Auf diese Art und Weise der Anordnung der Schweißköpfe 21, 22 überträgt die Führungsrolleneinrichtung 18 automatisch die variierende Kontur des Profils 7 auf die Schweißköpfe 21, 22, so dass diese sehr exakt der Kante 15 des Profils 7 nachgeführt werden.

Zum Verständnis der Figur 2 sei angemerkt, dass das Gestell 16 zur besseren Erkennbarkeit der funktionswesentlichen Teile der dargestellten Schweißstation nur schematisch dargestellt ist, wobei das vordere Teil 16' des Gestells aus seiner eingebauten Position herausgenommen wurde.

Das die in Figur 2 dargestellte Schweißstation 8 verlassende Hohlprofil 11 mit variierendem Querschnitt ist nochmals in Figur 3 zu sehen. Es handelt sich um ein von der Trennmaschine 10 abgelängtes Teil des Hohlprofils 11, das aus einem U-Profil 7 mit wellenförmigen Seitenwangen 14 und einem auf die Seitenwangen aufgelegten und mit diesen verschweißten Deckband 23 besteht.

Die in Figur 3 dargestellte Geometrie kann recht einfach hergestellt werden, indem das erste Metallband entweder bereits eine vorgefertigte, variierende Breite aufweist, oder aber in einer in Linie nach dem Coil angeordneten Vorstanzanlage eine der unterschiedlichen Endhöhen des U-Profils 7 entsprechende Kontur der Bandlängskanten eingestanzt bekommt. Die Umformanlage 5 sorgt für die Umformung des ersten Metallbands 1 zu dem U-Profil 7, wobei die seitliche Bandführung mittels gefedert gelagerter Seitenrollen gewährleistet werden kann. Das während des Verfahrens kontinuierlich zugeführte Deckband 23 in Form eines zweiten Metallbandes 2 wird in der Schweißstation 8 auf die wellenförmig verlaufenden Kanten 15 der Seitenwangen 14 aufgeschweißt, wobei die Schweißleistung auf den rein horizontal verlaufenden Abschnitten des hier gezeigten Hohlprofils niedriger gewählt wurde, als an den rampenförmigen Abschnitten, die im kontinuierlichen Durchlaufprozess naturgemäß eine höhere Relativgeschwindigkeit zur Schweißvorrichtung aufweisen, als die horizontalen Abschnitte.

### Bezugszeichenliste

- 1: Metallband (erstes)
- 2: Metallband (zweites)
- 3: Abwickelhaspel (erste)
- 4: Abwickelhaspel (zweite)
- 5: Umformanlage
- 6: Gestelle
- 7: Profil
- 8: Schweißstation
- 9: Rollformwerkzeuge
- 10: Trennmaschine
- 11: Hohlprofil
- 12: Schere
- 13: Basis (von 7)
- 14: Seitenwangen (von 7)
- 15: Kanten (von 14)
- 16: Gestell
- 17: Führungsrolle
- 18: Führungsrolleneinrichtung
- 19: Federn
- 20: Rollen
- 21: Schweißkopf (erster)
- 22: Schweißkopf (zweiter)
- 23: Deckband

## Patentansprüche

1. Verfahren zum Herstellen eines Hohlprofils mit einem über dessen Länge variierenden Querschnitt, wobei mittels Rollformwerkzeugen (9) das Umformen eines ersten Metallbandes (1) mit einer über dessen Länge variierenden Breite zu einem offenen Profil (7) erfolgt,
**dadurch gekennzeichnet,**
**dass** ein zweites Metallband (2) auf die die offene Seite begrenzenden Kanten (15) des offenen Profils (7) aufgelegt und das zweite Metallband (2) mit dem offenen Profil (7) zu einem Hohlprofil (11) verschweißt wird.

2. Verfahren nach Anspruch 1,
**dadurch gekennzeichnet,**
**dass** die Verfahrensschritte in einem kontinuierlichen Prozess in Linie hintereinander durchgeführt werden.

3. Verfahren nach Anspruch 2,
**dadurch gekennzeichnet,**
**dass** das Verschweißen mittels Laserstrahlung erfolgt.

4. Verfahren nach Anspruch 3,
**dadurch gekennzeichnet,**
**dass** die Laserstrahlung im wesentlichen senkrecht zur Längsachse des offenen Profils (7) auf die Kontaktbereiche zwischen dem offenen Profil (7) und dem zweiten Metallband (2) gerichtet wird.

5. Verfahren nach einem der Ansprüche 2 bis 4,
**dadurch gekennzeichnet,**
**dass** das zweite Metallband (2) mittels einer Führungsrolleneinrichtung auf das offene Profil (7) aufgelegt wird.

6. Verfahren nach einem der Ansprüche 2 bis 5,
**dadurch gekennzeichnet,**
**dass** eine im wesentlichen senkrecht zur Längsachse des Profils (7) verstellbare Schweißvorrichtung (21, 22) verwendet wird.

7. Verfahren nach den Ansprüchen 5 und 6,
**dadurch gekennzeichnet,**
**dass** eine federbelastete Führungsrolleneinrichtung (18) verwendet wird, welche die Verstellung der Schweißvorrichtung (21, 22) steuert.

8. Verfahren nach einem der Ansprüche 2 bis 7,
**dadurch gekennzeichnet,**
**dass** die Schweißleistung in Abhängigkeit von der Relativgeschwindigkeit zwischen den zu verschweißenden Kanten und der Schweißvorrichtung geregelt wird.

9. Verfahren nach Anspruch 8,
**dadurch gekennzeichnet,**
**dass** die Schweißleistung über die Rotationsgeschwindigkeit einer auf dem aufgelegten zweiten Metallband (2) abrollenden Rolle (20) geregelt wird.

10. Verfahren nach einem der Ansprüche 1 bis 9,
**dadurch gekennzeichnet,**
**dass** für das erste und das zweite Metallband unterschiedliche Materialien verwendet werden.

11. Verfahren nach einem der Ansprüche 1 bis 10,
**dadurch gekennzeichnet,**
**dass** das zweite Metallband vor dem Auflegen auf das offene Profil mit Stanzungen und/oder Aufbiegungen versehen wird.

12. Vorrichtung zum Herstellen eines Hohlprofils mit einem über dessen Länge variierenden Querschnitt, umfassend eine Umformanlage (5) mit einer Mehrzahl von angetriebenen oder freilaufenden Rollformwerkzeugen (9) zum Umformen eines ersten Metallbandes (1) in ein offenes Profil (7), wobei die Umformanlage (5) so ausgebildet ist, dass sie zum Umformen eines ersten Metallbandes (1) mit einer über dessen Länge variierenden Breite geeignet ist,
**dadurch gekennzeichnet,**
**dass** die Vorrichtung weiter eine Schweißstation (8) mit Führungselementen (17, 18) zum Zusammenführen des offenen Profils (7) mit einem zweiten Metallband (2) und mit einer Schweißvorrichtung (21, 22) zum Verschweißen des zweiten Metallbandes (2) mit dem offenen Profil (7) zu einem Hohlprofil (11) umfasst.

13. Vorrichtung nach Anspruch 12,
**dadurch gekennzeichnet,**
**dass** die Schweißvorrichtung eine Laser-Schweißanlage ist.

14. Vorrichtung nach Anspruch 13,
**dadurch gekennzeichnet,**
**dass** die Laserstrahlung im wesentlichen senkrecht zur Längsachse des offenen Profils (7) auf die Kontaktbereiche zwischen dem offenen Profil (7) und dem zweiten Metallband (2) gerichtet ist.

15. Vorrichtung nach einem der Ansprüche 12 bis 14,
**dadurch gekennzeichnet,**
**dass** in der Schweißstation eine Abtasteinrichtung (18, 20) zur Erkennung der aktuellen Lage mindestens einer der Kontaktstellen zwischen dem offenen Profil (7) und dem zweiten Metallband (2) vorhanden ist, und dass die Schweißvorrichtung (21, 22) hinsichtlich ihres Wirkungsortes lageveränderlich ausgebildet ist, wobei die Abtasteinrichtung (18, 20) zur Steuerung der Bewegung der Schweißvorrichtung (21, 22) mit dieser in Wirkverbindung steht.

16. Vorrichtung nach Anspruch 15,
**dadurch gekennzeichnet,**
**dass** die Abtasteinrichtung (18, 20) eine Rolle (20) umfasst, die auf dem auf das offene Profil (7) aufgelegten zweiten Metallband (2) abrollt.

17. Vorrichtung nach Anspruch 16,
**dadurch gekennzeichnet**
**dass** die Rolle (20) als Führungsrolle ausgebildet ist.

18. Vorrichtung nach einem der Ansprüche 16 oder 17,
**dadurch gekennzeichnet,**
**dass** die Schweißleistung der Schweißvorrichtung in Abhängigkeit von der Rotationsgeschwindigkeit der Rolle (20) regelbar ist.

19. Vorrichtung nach einem der Ansprüche 15 bis 18,
**dadurch gekennzeichnet,**
**dass** die Abtasteinrichtung (18, 20) aus einer Führungsrolleneinrichtung (18) zum Zusammenführen des offenen Profils (7) mit dem zweiten Metallband (2) gebildet ist.

20. Vorrichtung nach Anspruch 19,
**dadurch gekennzeichnet,**
**dass** die Schweißvorrichtung mindestens einen Schweißkopf (21, 22) enthält, der an der Führungsrolleneinrichtung (18) angebracht ist.

21. Vorrichtung nach einem der Ansprüche 19 oder 20,
**dadurch gekennzeichnet,**
**dass** die Führungsrolleneinrichtung (18) federbelastet und im wesentlichen senkrecht zur Längsachse des Profils (7) beweglich ausgebildet ist.

## Claims

1. Method of producing a hollow profile with a cross-section varying over its length, wherein the deformation of a first metal strip (1) with a width varying along the length thereof to form an open profile (7) is carried out by means of roller shaping tools (9), **characterised in that** a second metal strip (2) is laid onto the edges (15) which delimit the open side of the open profile (7) and the second metal strip (2) is welded to the open profile (7) to form a hollow profile (11).

2. Method as claimed in Claim 1, **characterised in that** the method steps are carried out in a continuous process in line one after the other.

3. Method as claimed in Claim 2, **characterised in that** the welding takes place by means of laser radiation.

4. Method as claimed in Claim 3, **characterised in that** the laser radiation is directed substantially perpendicular to the longitudinal axis of the open profile (7) onto the contact regions between the open profile (7) and the second metal strip (2).

5. Method as claimed in any one of Claims 2 to 4, **characterised in that** the second metal strip (2) is laid onto the open profile (7) by a guide roller device.

6. Method as claimed in any one of Claims 2 to 5, **characterised in that** a welding device (21, 22) is used which is displaceable substantially perpendicularly to the longitudinal axis of the profile (7).

7. Method as claimed in Claims 5 and 6, **characterised in that** a spring-loaded guide roller device (18) is used which controls the displacement of the welding device (21, 22).

8. Method as claimed in any one of Claims 2 to 7, **characterised in that** the welding power is controlled as a function of the relative speed between the edges to be welded and the welding device.

9. Method as claimed in Claim 8, **characterised in that** the welding power is controlled by way of the rotational speed of a roller (20) rolling on the laid second metal strip (2).

10. Method as claimed in any one of Claims 1 to 9, **characterised in that** different materials are used for the first and the second metal strips.

11. Method as claimed in any one of Claims 1 to 10, **characterised in that** the second metal strip is provided with stampings and/or bends before being laid onto the open profile.

12. Apparatus for producing a hollow profile with cross-section varying over its length, comprising a deforming device (5) with a plurality of driven or free-running roller shaping tools (9) for the deformation of a first metal strip (1) into an open profile (7), wherein the deforming device (5) is constructed in such a way that it is suitable for deformation of a first metal strip (1) with a width varying along its length, **characterised in that** the apparatus further comprises a welding station (8) with guide elements (17, 18) for bringing together the open profile (7) with a second metal strip (2) and with a welding device (21, 22) for welding the second metal strip (2) with the open profile (7) to form a hollow profile (11),

13. Apparatus as claimed in Claim 12, **characterised in that** the welding device is a laser welding system.

14. Apparatus as claimed in Claim 13, **characterised in that** the laser radiation is directed substantially perpendicular to the longitudinal axis of the open profile (7) onto the contact regions between the open profile (7) and the second metal strip (2).

15. Apparatus as claimed in Claim 12, **characterised in that** a sensing device (18, 20) is provided in the welding station for detecting the current position of at least one of the contact points between the open profile (7) and the second metal strip (2), and that the welding device (21, 22) is constructed so as to be variable in position with respect to its operating location, wherein the sensing device (18, 20) is operatively connected to the welding device (21, 22) in order to control the movement of the latter.

16. Apparatus as claimed in Claim 15, **characterised in that** the sensing device (18, 20) comprises a roller (20) which rolls on the second metal strip (2) laid onto the open profile (7).

17. Apparatus as claimed in Claim 16, **characterised in that** the roller (20) is constructed as a guide roller.

18. Apparatus as claimed in any one of Claims 16 or 17, **characterised in that** welding power of the welding device is controllable as a function of the rotational speed of the roller (20).

19. Apparatus as claimed in any one of Claims 15 to 18, **characterised in that** the sensing device (18, 20) is formed by a guide roller device (18) for bringing together the open profile (7) with the second metal strip (2).

20. Apparatus as claimed in Claim 19, **characterised in that** the welding device contains at least one welding head (21, 22) which is mounted on the guide roller device (18).

21. Apparatus as claimed in any one of Claims 19 or 20, **characterised in that** the guide roller device (18) is spring-loaded and is constructed so as to be movable substantially perpendicularly to the longitudinal axis of the profile (7).

## Revendications

1. Procédé de fabrication d'un profilé creux ayant une section variant sur sa longueur, sachant que le formage en un profilé ouvert (7) d'un premier feuillard métallique (1) ayant une largeur variant sur sa longueur s'effectue au moyen d'outils de roulage (9),
**caractérisé en ce qu'**un deuxième feuillard métallique (2) est posé sur les bords (15) du profilé ouvert (7) qui délimitent le côté ouvert, et le deuxième feuillard métallique (2) est soudé au profilé ouvert (7) pour former un profilé creux (11).

2. Procédé selon la revendication 1, **caractérisé en ce que** les étapes du procédé sont effectuées à la chaîne les unes à la suite des autres en un processus continu.

3. Procédé selon la revendication 2, **caractérisé en ce que** le soudage s'effectue par rayonnement laser.

4. Procédé selon la revendication 3, **caractérisé en ce que** le rayonnement laser est dirigé essentiellement perpendiculairement à l'axe longitudinal du profilé ouvert (7) sur les zones de contact entre le profilé ouvert (7) et le deuxième feuillard métallique (2).

5. Procédé selon l'une des revendications 2 à 4, **caractérisé en ce que** le deuxième feuillard métallique (2) est posé sur le profilé ouvert (7) au moyen d'un ensemble de rouleaux de guidage.

6. Procédé selon l'une des revendications 2 à 5, **caractérisé en ce qu'**on utilise un dispositif de soudage (21, 22) pouvant être déplacé essentiellement perpendiculairement à l'axe longitudinal du profilé (7).

7. Procédé selon les revendications 5 et 6, **caractérisé en ce qu'**on utilise un ensemble (18) de rouleaux de guidage sollicité par ressort, qui commande le déplacement du dispositif de soudage (21, 22).

8. Procédé selon l'une des revendications 2 à 7, **caractérisé en ce que** la puissance de soudage est régulée en fonction de la vitesse relative entre les bords à souder et le dispositif de soudage.

9. Procédé selon la revendication 8, **caractérisé en ce que** la puissance de soudage est régulée au moyen de la vitesse de rotation d'un rouleau (20) roulant sur le deuxième feuillard métallique posé (2).

10. Procédé selon l'une des revendications 1 à 9, **caractérisé en ce qu'**on utilise des matériaux différents pour le premier feuillard métallique et le deuxième feuillard métallique.

11. Procédé selon l'une des revendications 1 à 10, **caractérisé en ce que** le deuxième feuillard métallique est pourvu de découpures et/ou de pliures avant d'être posé sur le profilé ouvert.

12. Dispositif de fabrication d'un profilé creux ayant une section variant sur sa longueur, comprenant une installation de formage (5) dotée d'une pluralité d'outils de roulage (9) entraînés ou en roue libre pour former en un profilé ouvert (7) un premier feuillard métallique (1), sachant que l'installation de formage (5) est conçue de telle sorte qu'elle convient pour le formage d'un premier feuillard métallique (1) ayant une largeur variant sur sa longueur,
**caractérisé en ce que** le dispositif comprend en outre un poste de soudage (5) avec des éléments de guidage (17, 18) pour réunir le profilé ouvert (7) à un deuxième feuillard métallique (2) et avec un dispositif de soudage (21, 22) pour souder le deuxième feuillard métallique (2) au profilé ouvert (7) afin de former un profilé creux (11).

13. Dispositif selon la revendication 12, **caractérisé en ce que** le dispositif de soudage est une installation de soudage au laser.

14. Dispositif selon la revendication 13, **caractérisé en ce que** le rayonnement laser est dirigé essentiellement perpendiculairement à l'axe longitudinal du profilé ouvert (7) sur les zones de contact entre le profilé ouvert (7) et le deuxième feuillard métallique (2).

15. Dispositif selon l'une des revendications 12 à 14, **caractérisé en ce qu'**un équipement de palpation (18, 20) est présent dans le poste de soudage pour détecter la position actuelle d'au moins un des points de contact entre le profilé ouvert (7) et le deuxième feuillard métallique (2), et **en ce que** le dispositif de soudage (21, 22) est conçu avec possibilité de modification de la position de son point d'action, sachant que l'équipement de palpation (18, 20) se trouve en liaison fonctionnelle avec le dispositif de soudage (21, 22) afin de commander le déplacement de ce dernier.

16. Dispositif selon la revendication 15, **caractérisé en ce que** l'équipement de palpation (18, 20) comprend un rouleau (20) qui roule sur le deuxième feuillard métallique (2) posé sur le profilé ouvert (7).

17. Dispositif selon la revendication 16, **caractérisé en ce que** le rouleau (20) est conçu comme rouleau de guidage.

18. Dispositif selon la revendication 16 ou 17, **caractérisé en ce que** la puissance de soudage du dispositif de soudage peut être régulée en fonction de la vitesse de rotation du rouleau (20).

19. Dispositif selon l'une des revendications 15 à 18, **caractérisé en ce que** l'équipement de palpation (18, 20) est constitué par un ensemble (18) de rouleaux de guidage destiné à réunir le profilé ouvert (7) au deuxième feuillard métallique (2).

20. Dispositif selon la revendication 19, **caractérisé en ce que** le dispositif de soudage comprend au moins une tête de soudage (21, 22) qui est installée sur l'ensemble (18) de rouleaux de guidage.

21. Dispositif selon la revendication 19 ou 20, **caractérisé en ce que** l'ensemble (18) de rouleaux de guidage est conçu sollicité par ressort et mobile essentiellement perpendiculairement à l'axe longitudinal du profilé (7).
